# EUROPÄISCHE PATENTSCHRIFT

(11) **EP 1 238 924 B1**
(45) Veröffentlichungstag und Bekanntmachung des Hinweises auf die Patenterteilung: **21.04.2004**
(21) Anmeldenummer: 02002487.3
(22) Anmeldetag: 02.02.2002
(51) Int. Cl.: B65D 85/18

(54) **Transportbehälter, insbesondere für hängend transportierbare Bekleidungsstücke**
Transport container, in particular for hanging transportable clothes
Récipient de transport, en particulier pour vêtements transportables suspendus

(30) Priorität: 01.03.2001 DE 20103590 U
(43) Veröffentlichungstag der Anmeldung: 11.09.2002
(73) Patentinhaber: Brakemann Verpackungen GmbH & Co.KG, 32257 Bünde (DE)
(72) Erfinder: Brakemann, Jörg, 32257 Bünde (DE)
(74) Vertreter: Dantz, Jan Henning

(56) Entgegenhaltungen:
- DE-U- 29 800 032
- GB-A- 927 948

## Beschreibung

Die vorliegende Erfindung betrifft einen im Grundriß viereckigen Transportbehälter, insbesondere für hängend transportierbare Bekleidungsstücke, gemäß dem Oberbegriff des Anspruchs 1 und gemäß dem Dokument GB 927 948 A.

Insbesondere für den Lufttransport von Bekleidungsstücken werden bislang sogenannte Kleiderboxen eingesetzt, die aus Leichtmetall, beispielsweise Aluminium, gefertigt sind, wobei diese Transportbehälter aufgrund der Forderung nach einem hängenden Transport der Bekleidungsstücke in ihrer Höhe entsprechend dimensioniert sind.

Allerdings bringt der Einsatz dieser Transportbehälter eine ganze Reihe von Nachteilen mit sich, die insbesondere deshalb besonders schwer wiegen, als Bekleidungsstücke in relativ großen Mengen über weite Distanzen so transportiert werden.

Aufgrund der relativ hohen Herstellungskosten solcher Transportbehälter sind diese ausschließlich zur Wiederverwendung geeignet. Da aber üblicherweise diese Kleiderboxen nur für den gedachten Zweck eingesetzt werden können, nämlich dem Kleidertransport und dieser im Regelfall nur in eine Transportrichtung stattfindet, ist die Rückführung der leeren Transportbehälter sehr kostspielig, da teurer Frachtraum in Anspruch genommen wird.

Hinzu kommt, daß die Transportbehälter aus Stabilitätsgründen entsprechend massiv ausgebildet sein müssen, insbesondere auch, um sie über einen längeren Zeitraum wiederverwenden zu können. Dies ist naturgemäß mit einem höheren Gewicht verbunden, das gerade bei Luftfracht einen erheblichen Anteil der Frachtkosten ausmacht.

Der vorliegenden Erfindung liegt daher die Aufgabe zugrunde, einen Transportbehälter der gattungsgemäßen Art so auszubilden, daß er kostengünstig herstellbar ist, ein geringeres Gewicht aufweist und dadurch preiswerter transportierbar und bei Bedarf wiederverwendbar ist.

Diese Aufgabe wird durch einen Transportbehälter gelöst, der die Merkmale des Anspruchs 1 aufweist.

Dieser Transportbehälter zeichnet sich zunächst einmal dadurch aus, daß er gegenüber einem bekannten sehr preiswert herstellbar ist, so daß prinzipiell keine Notwendigkeit der Wiederverwendung besteht. Da dieser im wesentlichen aus Karton bestehende Transportbehälter problemlos wiederverwertbar ist, bietet er gegenüber dem bislang eingesetzten ebenfalls entsprechende Vorteile, dessen Recyclefähigkeit doch eingeschränkt ist, zumindest aber mit einem größeren Aufwand verbunden ist.

Gegenüber Leichtmetall bietet der aus Karton bestehende Transportbehälter bei gleicher Stabilität einen erheblichen Gewichtsvorteil, so daß sich daraus niedrigere Transportkosten ergeben. Dies beeindruckt insbesondere bei der bereits erwähnten Menge der transportierten bzw. umgeschlagenen Güter.

Nach einer vorteilhaften Weiterbildung der Erfindung ist vorgesehen, den Umkarton als einen an sich bekannten Faltkarton auszubilden, der von daher sehr einfach herstellbar ist. Dies trifft gleichermaßen auf den das Wandteil seitlich fixierenden Stülpkarton zu, der haubenartig ausgebildet sein kann, d. h., einen geschlossenen Bodenbereich aufweist, der aber auch lediglich aus einer Ummantelung bestehen kann und deshalb nach oben hin, also auf der der Palette gegenüber liegenden Seite des Transportbehälters, offen ist. In diesem Fall wird ein Deckel auf den Stülpkarton gesetzt, um diesen auch oberseitig zu verschließen. Ein solcher Deckel gibt einen zusätzlichen Halt, wodurch den mitunter rauhen Bedingungen während des Transports und des Umschlags Rechnung getragen wird.

Zum besseren Beladen des Transportbehälters kann der Faltkarton auf der Beladeseite mit einer Klappe versehen sein, die nach dem Beladen verschließbar ist.

Nach einer weiteren vorteilhaften Ausbildung der Erfindung ist vorgesehen, daß in den sich gegenüber liegenden, der Beladeseite jeweils benachbarten Wänden des Wandteiles Ausnehmungen vorgesehen sind, in die Träger einsetzbar sind, die den Transportbehälter in zwei Räume unterteilen und die der Auflage von Kartons dienen, in denen Waren beispielsweise auf dem Rückweg transportiert werden. Der Transportbehälter eignet sich demnach insoweit sehr gut zur Wiederverwendung. Dabei kann der durch die Träger abgeteilte untere Raum gleichfalls der Aufnahme eines oder mehrerer Kartons dienen, die jeweils für sich eine separate Transporteinheit bilden. In jedem Fall bietet der erfindungsgsemäße Transportbehälter eine gegenüber dem Stand der Technik wesentlich verbesserte Einsatzmöglichkeit.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: einen erfindungsgemäßen Transportbehälter in einer Explosivdarstellung,
- Figur 2: den zum Transport hergerichteten Transportbehälter in einer perspektivischen Ansicht,
- Fig. 3 + 4: jeweils weitere Ausführungsvarianten des Transportbehälters perspektivisch dargestellt.

In der Figur 1 ist ein Transportbehälter erkennbar, der in seinem Grundaufbau aus einem auf einer Palette 2 aufstehenden und damit verbundenen Faltkarton 1, einem Wandteil 3 sowie einem Deckel 7 besteht.

Das Wandteil 3 wird durch zwei sich gegenüber liegende Seitenwände 4, eine beide verbindende Rückwand 5 sowie eine Frontseite 6 gebildet, die zum Beladen des Transportbehälters herausnehmbar ist.

In seinen Außenabmaßen entspricht das Wandteil 3 etwa den lichten Grundrißabmaßen des Faltkarfons 1, so daß die Seitenwände 4, die Rückwand 5 und die Frontseite 6 an den zugeordneten Innenseiten der Seitenwände des Faltkartons 1 anliegen.

Wie ersichtlich ragt das Wandteil 3 nach oben hin aus dem Faltkarton 1 heraus und zwar so weit, daß der Transportbehälter geeignet ist, Bekleidungsstücke hängend aufzunehmen.

An ihren freien, der Frontseite 6 zugewandten Längsseiten sind an den Seitenwänden 4 Profilschienen 9 festgelegt, in die die Frontseite 6 einschiebbar ist. Zur leichteren Einführung sind die dem Faltkarton 1 zugewandten Ecken der Frontseite 6 abgerundet.

Zur Beladung des insoweit vor dem Einschieben der Frontseite 6 offenen Transportbehälters ist der Faltkarton 1 mit einer Klappe 8 versehen und zwar auf der der Frontseite 6 entsprechenden Seite.

Ein beladener Transportbehälter ist in der Figur 2 dargestellt. Dort ist zu erkennen, daß die Klappe 8 geschlossen ist, während das herausragende Wandteil 3 durch einen Stülpkarton 10 mantelartig umschlossen ist, der sich auf dem Faltkarton 1 mit seiner diesem zugewandten Seite abstützt.

Wie auch in der Figur 3 sehr deutlich zu erkennen ist, sind in den Seitenwänden 4 des Wandteiles 3 Ausklinkungen 12 vorgesehen, die der Auflage einer Kleiderstange 11 dienen, an der die zu transportierenden Bekleidungsstücke aufhängbar sind.

Durch den Deckel 7, der auf den Stülpkarton 10 aufsetzbar ist und der in Figur 2 eine Explosivstellung einnimmt, wird ein sicherer Halt des gesamten Transportbehälters gewährleistet.

Weiter sind in der Figur 3 Ausnehmungen 13 zu sehen, die in den Seitenwänden 4 des Wandteiles 3 vorgesehen sind und die die Aufnahmen für Träger 14 bilden, die sich jeweils von einer Seitenwand 4 zur anderen erstrecken. Dabei sind diese Ausnehmungen 13 etwa in dem durch die obere Kante des Faltkartons 1 definierten Bereich vorgesehen. Die Träger 14, auf die beispielsweise eine Tragplatte auflegbar ist, begrenzen nach oben und unten hin jeweils einen Raum, in dem Güter eingelagert und transportiert werden können.

In der Figur 4 ist auf den Einsatz der Träger 14 verzichtet. Hier wird der gesamte Raum des Transportbehälters ausgefüllt von einem unteren Transportkarton 16 und zwei weiteren, darauf abgestellten Transportkartons 15, wobei diese Transportkartons 15, 16 in ihren Abmaßen so gehalten sind, daß sie insgesamt dem lichten Abmaßen des Transportbehälters entsprechen, einschließlich des Wandteiles 3.

Bei Bedarf kann auf den Einsatz des Wandteiles 3 und des Stülpkartons 10 verzichtet werden, so daß lediglich der Faltkarton 1 benutzt wird. Der Deckel 7 kann dann als oberer Abschluß des Faltkartons 1 dienen.

Wie aus den dargestellten Ausführungsbeispielen ersichtlich, ist der neue Faltkarton geeignet, den unterschiedlichsten Anforderungen gerecht zu werden, wobei der baukastenartige Zusammenbau in vielerlei Hinsicht erhebliche Vorteile bringt.

## Patentansprüche

1. Im Grundriß viereckiger Transportbehälter, insbesondere für hängend transportierbare Bekleidungsstücke der einer stehenden Faltkarton und ein in diesen eingestecktes und ihn überragendes, an seinen Wänden anliegendes und deren Breitenabmaßen entsprechend dimensioniertes, aus Karton bestehendes Wandteil aufweist, **dadurch gekennzeichnet, daß** der Faltkarton auf einer Palette (2) steht und daß eine Frontseite (6) zum Beladen des Transportbehälters aus dem Wandteil (3) herausziehbar ist.

2. Transportbehälter nach Anspruch 1, **dadurch gekennzeichnet, daß** auf das Wandteil (3) in geschlossener Stellung ein Stülpkarton (10) aufgeschoben ist, durch den das Wandteil (3) seitlich fixiert ist.

3. Transportbehälter nach Anspruch 2, **dadurch gekennzeichnet, daß** der Stülpkarton (10) haubenartig ausgebildet ist.

4. Transportbehälter nach Anspruch 2, **dadurch gekennzeichnet, daß** der Stülpkarton (10) das Wandteil (3) in dem aus dem Faltkarton (1) herausragenden Bereich mantelartig umgreift.

5. Transportbehälter nach Anspruch 1 oder 4, **dadurch gekennzeichnet, daß** auf das Halteteil (3) oder den Stülpkarton (10) ein Deckel (7) aufgesetzt ist.

6. Transportbehälter nach Anspruch 1, **dadurch gekennzeichnet, daß** der Faltkarton (1) auf seiner mit der Frontseite (6) gemeinsamen Seite eine Klappe (8) aufweist.

7. Transportbehälter nach Anspruch 1, **dadurch gekennzeichnet, daß** an den sich gegenüber liegenden Seitenwänden (4) des Wandteiles (3), in deren dem Faltkarton (1) abgewandten Kantenbereich jeweils eine Ausklinkung (12) vorgesehen ist, in die eine Kleiderstange (11) einsetzbar ist.

8. Transportbehälter nach Anspruch 1, **dadurch gekennzeichnet, daß** die sich gegenüber liegenden Seitenwände (4) des Wandteiles (3) mit Ausnehmungen (13) versehen sind, in die Träger (14) einsetzbar sind, die sich von einer Seitenwand (4) zur anderen erstrecken.

9. Transportbehälter nach Anspruch 1, **dadurch gekennzeichnet, daß** an den der Frontseite (6) zugewandten Längskanten der Seitenteile (4) jeweils eine Profilschiene (9) angeschlossen ist, in die die Frontseite einsteckbar ist.

10. Transportbehälter nach Anspruch 1, **dadurch gekennzeichnet, daß** die der Palette (2) zugewandten Ecken der Frontseite (6) abgerundet sind.

## Claims

1. Transport container of square outline, in particular for items of clothing which can be transported hanging, which comprises an upright folding box and a wall part consisting of board which is inserted into the latter and projects beyond it, rests on its walls and is dimensioned in accordance with their width dimensions, **characterized in that** the folding box stands on a pallet (2), and **in that** a front side (6) can be pulled out of the wall part (3) in order to load the transport container.

2. Transport container according to Claim 1, **characterized in that** an inverted box (10), by means of which the wall part (3) is fixed laterally, is pushed onto the wall part (3) in the closed position.

3. Transport container according to Claim 2, **characterized in that** the inverted box (10) is constructed in the manner of a hood.

4. Transport container according to Claim 2, **characterized in that** the inverted box (10) engages in the manner of a jacket around the wall part (3) in the region projecting from the folding box (1).

5. Transport container according to Claim 1 or 4, **characterized in that** a lid (7) is placed on the retaining part (3) or the inverted box (10).

6. Transport container according to Claim 1, **characterized in that** the folding box (1) has a flap (8) on its side common with the front side (6).

7. Transport container according to Claim 1, **characterized in that**, on the mutually opposite side walls (4) of the wall part (3), in their edge region facing away from the folding box (1), in each case a blocked-out portion (12) is provided, into which a clothes rail (11) can be inserted.

8. Transport container according to Claim 1, **characterized in that** the mutually opposite side walls (4) of the wall part (3) are provided with cutouts (13) into which supports (14) which extend from one side wall (4) to the other can be inserted.

9. Transport container according to Claim 1, **characterized in that** in each case a profiled rail (9), into which the front side can be inserted, is connected to the longitudinal edges of the side pares (4) that face the front side (6).

10. Transport container according to Claim 1, **characterized in that** the corners of the front side (6) that face the pallet (2) are rounded.

## Revendications

1. Contenant de transport quadrangulaire, en projection horizontale, destiné en particulier à des vêtements susceptibles d'être transportés suspendus, présentant un carton pliant vertical et une partie de paroi en carton, introduite dans celui-ci et en dépassant, reposant sur ses parois et de largeur correspondante, **caractérisé en ce que** le carton pliant repose sur une palette (2), et **en ce qu'**une face frontale (6), destinée au chargement du contenant de transport, est susceptible d'être retirée de la partie de paroi (3).

2. Contenant de transport selon la revendication 1, **caractérisé en ce qu'**en position de fermeture, un carton de recouvrement (10) est enfilé sur la partie de paroi (3), qui bloque les côtés de la partie de paroi (3).

3. Contenant de transport selon la revendication 2, **caractérisé en ce que** le carton de recouvrement (10) est du type capot de protection.

4. Contenant de transport selon la revendication 2, **caractérisé en ce que** le carton de recouvrement (10), dans la zone qui dépasse du carton pliant (1), entoure la partie de paroi (3) à la façon d'une enveloppe.

5. Contenant de transport selon la revendication 1 ou 4, **caractérisé en ce qu'**un couvercle (7) est posé sur la partie de maintien (3) ou sur le carton de recouvrement (10).

6. Contenant de transport selon la revendication 1, **caractérisé en ce que** le carton pliant (1), du côté qui est commun avec la face frontale (6), présente une trappe (8).

7. Contenant de transport selon la revendication 1, **caractérisé en ce que**, sur les parois latérales (4) opposées de la partie de paroi (3), dans la zone de leurs arêtes situées à l'opposé du carton pliant (1), est prévue une encoche (12) dans laquelle il est possible d'insérer une tringle à vêtements (11 ).

8. Contenant de transport selon la revendication 1, **caractérisé en ce que** les parois latérales (4) opposées de la partie de paroi (3) sont pourvues d'évidements (13) dans lesquels il est possible d'insérer des supports (14) s'étendant d'une paroi latérale (4) à l'autre.

9. Contenant de transport selon la revendication 1, **caractérisé en ce que**, sur les arêtes longitudinales des parties latérales (4) qui sont orientées vers la face frontale (6), est respectivement monté un rail profilé (9) dans lequel la face frontale peut être enfilée.

10. Contenant de transport selon la revendication 1, **caractérisé en ce que** les coins de la face frontale (6) qui sont orientés vers la palette (2) sont arrondis.
